# EUROPÄISCHE PATENTSCHRIFT

(11) **EP 2 340 544 B1**
(45) Veröffentlichungstag und Bekanntmachung des Hinweises auf die Patenterteilung: **05.09.2012**
(21) Anmeldenummer: 09782836.2
(22) Anmeldetag: 10.09.2009
(51) Int. Cl.: H01F 7/16

(54) **VERFAHREN ZUR POSITIONSERFASSUNG DES MAGNETANKERS EINES ELEKTROMAGNETISCHEN AKTUATORS**
METHOD FOR DETECTING THE POSITION OF AN ARMATURE OF AN ELECTROMAGNETIC ACTUATOR
PROCÉDÉ DE DÉTERMINATION DE LA POSITION D'UNE ARMATURE MAGNÉTIQUE D'UN ACTIONNEUR ÉLECTROMAGNÉTIQUE

(30) Priorität: 31.10.2008 DE 102008043340
(43) Veröffentlichungstag der Anmeldung: 06.07.2011
(73) Patentinhaber: ZF Friedrichshafen AG, 88038 Friedrichshafen (DE)
(72) Erfinder: KURTH, Joerg, 88074 Meckenbeuren-Buch (DE); PANTKE, Michael, 88046 Friedrichshafen (DE)
(86) Internationale Anmeldenummer: PCT/EP2009/061715
(87) Internationale Veröffentlichungsnummer: WO 2010/049200

(56) Entgegenhaltungen:
- EP-A- 1 302 952
- WO-A-93/11369
- WO-A-98/38656
- DE-A1- 10 020 896
- DE-A1- 10 033 923
- DE-A1- 10 034 830
- DE-A1- 19 748 647
- DE-A1-102005 018 012
- US-B1- 6 605 940

## Beschreibung

Die vorliegende Erfindung bezieht sich auf ein Verfahren zur Positionserfassung des zwischen zwei Spulen verschiebbar angeordneten Magnetankers eines elektromagnetischen Aktuators gemäß dem Oberbegriff des Patentanspruches 1.

Bei derartigen Aktuatoren mit zwei Spulen ist bekannt, die Position des zwischen den Spulen verschiebbar angeordneten Magnetankers ohne die Notwendigkeit eines zusätzlichen Sensors zu erfassen. Zu diesem Zweck werden beide Spulen in Reihe geschaltet und es wird ein Spannungssprung auf die Anordnung gegeben, wodurch die beiden Spulen einen Spannungsteiler nach dem aus der Messtechnik bekannten Drosselspulenprinzip bilden. Aus der Differenz zwischen den beiden erzeugten Spannungen lässt sich die Position des Ankers bestimmen. Wenn sich beispielsweise der Magnetanker in der ersten Spule befindet wird die Spannung in der ersten Spule zu Beginn der Sprungantwort größer sein als die Spannung in der zweiten Spule; aus dem Verhältnis der Spannungen zum Magnethub auf, lässt sich auf einfache Weise ein positionsabhängiges Wegsignal generieren.

Beispielsweise ist aus der DE 10 2005018012 A1 der Anmelderin ein elektromagnetischer Aktuator sowie ein Verfahren zur Ansteuerung des Aktuators bekannt, wobei der Aktuator aus einem Anker und zwei Spulen besteht. Im Rahmen der DE 10 2005018012 A1 wird vorgeschlagen, während einer sprunghaft ansteigenden Bestromung den Spannungsverlauf an den beiden Spulen zu messen, wobei aus diesen Messdaten in einem Differenzbildner ein dritter Spannungsverlauf berechnet wird, aus welchem eine Logikeinheit die Position des zwischen den Spulen verschiebbar gelagerten Ankers ohne Verwendung eines zusätzlichen Sensors bestimmt wird.

Jedoch hängt das auf diese Weise generierte Wegsignal stark von der Höhe und vom Verlauf des Spannungssprungs ab, der aufgrund von Leitungsverlusten oder Abweichungen der Bordnetzspannung in der Praxis weder konstant ist noch den denselben Wert aufweist. Des weiteren wird der Messwert mit steigendem Wert für den Zeitpunkt der Messwerterfassung nach dem Spannungssprung von Temperatureffekten aufgrund des Ohmschen Anteils und von magnetischen Sättigungseffekten in nachteiliger Weise verfälscht.

Aus der DE19748647 C2 ist ein elektromagnetisches Antriebssystem mit integrierter Wegsignalerzeugung bekannt, mit einem Elektromotor, bestehend aus einem ersten Teilsystem mit mindestens einem Permanentmagneten und einem zweiten Teilsystem mit einem Spulensystem, umfassend mindestens zwei identische, hintereinander angeordnete Teilspulen. Bei dem bekannten System bildet jedes Teilsystem den Stator oder den beweglichen Läufer; ferner ist eine Ansteuerschaltung vorgesehen, die der Erzeugung einer pulsweitenmodulierten Stellspannung mit konstanter Pulsfrequenz und einer konstanter Schaltspannung im Spulensystem dient. Das bekannte System umfasst eine Auswerteschaltung, die durch jeweils getrenntes Differenzieren der Spannungsverläufe über den Teilspulen und anschließendes Subtrahieren oder Dividieren der dabei entstehenden neuen differenzierten Teilspannungen zu einem jeweils konstanten Zeitpunkt nach dem Flankenwechsel im pulsweitenmodulierten Stellsignal einen weg- oder winkelproportionalen Spannungswert für die Relativposition zwischen dem ersten Teilsystem des Motors und dem zweiten Teilsystem ableitet. Durch die Konzeption der dualen Nutzung der Antriebswicklungen entfallen separate Meßsysteme für die Positionsbestimmung des bewegten gegenüber dem ortsfesten Teilsystem des Antriebssystems.

Der vorliegenden Erfindung liegt die Aufgabe zugrunde, ausgehend vom bekannten Stand der Technik gemäß der DE 10 2005018012 A1 der Anmelderin ein Verfahren zur Positionserfassung des zwischen zwei Spulen verschiebbar angeordneten Magnetankers eines elektromagnetischen Aktuators anzugeben, durch dessen Durchführung eine Spannungsunabhängigkeit des Messsignals für die Position des Magnetankers erzielt wird.

Diese Aufgabe wird durch die Merkmale des Patentanspruchs 1 gelöst. Weitere erfindungsgemäße Ausgestaltungen und Vorteile gehen aus den Unteransprüchen hervor.

Demnach wird ein Verfahren zur Positionserfassung des zwischen zwei Spulen verschiebbar angeordneten Magnetankers eines elektromagnetischen Aktuators vorgeschlagen, im Rahmen dessen die Anordnung mittels eines Spannungssprungs sprunghaft bestromt wird und der Spannungsverlauf an den beiden Spulen gemessen wird, wobei aus diesen Messdaten für den Spannungsverlauf an beiden Spulen ein auf die Höhe des Spannungssprungs normierter Spannungsverlauf berechnet wird, der unabhängig von Spannungsschwankungen ist.

Erfindungsgemäß wird aus den Messdaten für den Spannungsverlauf zu einem bestimmten Zeitpunkt an beiden Spulen des elektromagnetischen Aktuators der auf die Höhe des Spannungssprungs normierte Quotient aus der Differenz zwischen beiden Spannungswerten und dem Spannungssprung berechnet.

Hierbei wird erfindungsgemäß jedem Wert des gebildeten Quotienten ein bestimmter Ankerhub zugeordnet, wobei diese eineindeutige Zuordnung rechnerisch, mittels einer Simulation oder mittels Versuchen ermittelt werden kann.

Die Zuordnung des Ankerhubes zu den Werten des erfindungsgemäß gebildeten Quotienten wird in der Steuerung als Kennlinie bzw. in Abhängigkeit vom Messzeitpunkt als Kennfeld abgelegt.

Gemäß einer vorteilhaften Ausführungsform der Erfindung wird vorgeschlagen, die Messung der Spannungen an beiden Spulen zu dem Zeitpunkt nach der Bestromung des Aktuators durchzuführen, an dem der Gradient des Spannungsverlaufs der Spannungen an beiden Spulen den Wert Null annimmt, d.h. an dem die Verläufe der Spannungen den Scheitelpunkt erreichen; aufgrund der Eigenschaften des Systems wird der Scheitelpunkt der Spannungsverläufe an beiden Spulen zum gleichen Zeitpunkt erreicht.

Dadurch werden unerwünschte Temperatureffekte sowie magnetische Sättigungseffekte vermieden, die auftreten, wenn der Messzeitpunkt der Spannungen an beiden Spulen größer ist als der Zeitpunkt des Erreichens des Scheitelpunktes.

Die Erfindung wird im folgenden anhand der beigefügten Figuren beispielhaft näher erläutert. Es zeigen:
- Figur 1:: Ein vereinfacht dargestelltes Prinzipschaubild eines elektromagnetischen Aktuators umfassend einen zwischen zwei Spulen verschiebbar angeordneten Magnetanker; und
- Figur 2:: Ein Diagramm, welches die Verläufe der Spannungen an den beiden Spulen des elektromagnetischen Aktuators nach dem Anlegen eines Spannungssprunges und den Verlauf des Stromes nach dem Anlegen eines Spannungssprunges als Funktion der Zeit darstellt.

In Figur 1 ist ein vereinfacht dargestelltes Prinzipschaubild eines elektromagnetischen Aktuators umfassend einen zwischen zwei Spulen verschiebbar angeordneten Magnetanker gezeigt. Hierbei ist die erste Spule des Aktuators mit 1, die zweite Spule mit 2 und der Magnetanker mit 3 bezeichnet. Die den Spulen zugeordneten ohmschen Widerstände sind mit 4 bzw. 5 bezeichnet.

Gemäß der Erfindung und bezugnehmend auf den oberen Teil der Figur 2 wird zur Positionserfassung des zwischen den Spulen 1, 2 verschiebbar angeordneten Magnetankers 3 ein Spannungssprung U_{B} auf die in Reihe geschalteten Spulen 1, 2 des Aktuators gegeben, wodurch die beiden Spulen 1, 2 einen Spannungsteiler nach dem aus der Messtechnik bekannten Drosselspulenprinzip bilden. Die Spannung U₁ an der ersten Spule 1 und die Spannung U₂ an der zweiten Spule 2 werden gemäß der Erfindung vorzugsweise zu einem vorgegebenen Zeitpunkt t_Mess gemessen, wobei aus diesen Messdaten der auf die Höhe des Spannungssprungs U_{B} normierte Quotient aus der Differenz ΔU zwischen beiden Spannungswerten und dem Spannungssprung U_{B} berechnet wird. Die entsprechende Formel lautet: $Δ ⁢ U / {U}_{B} = \frac{{U}_{1} - {U}_{2}}{{U}_{1} + {U}_{2}} .$

Hierbei wird zu jedem Zeitpunkt t_Mess jedem Wert des erfindungsgemäß gebildeten Quotienten ein bestimmter Ankerhub zugeordnet, wobei diese eineindeutige Zuordnung rechnerisch, mittels einer Simulation oder mittels Versuchen ermittelt werden kann und in der Steuerung als Kennlinie abgelegt wird.

Besonders vorteilhaft ist es, wenn die Messung der Spannungen U₁ und U₂ nach dem Anlegen des Spannungssprungs zu dem Zeitpunkt durchgeführt wird, an dem der Gradient des Spannungsverlaufs der Spannungen an beiden Spulen den Wert Null annimmt; dieser Zeitpunkt entspricht dem im oberen Teil der Figur 2 gezeigten Zeitpunk t_Mess; in dieser Figur ist der Scheitelpunkt der Spannungsverläufe an beiden Spulen 1, 2 mit A bezeichnet. Im unteren Teil der Figur 2 ist der Verlauf des Stroms nach dem Anlegen des Spannungssprungs U_{B} als Funktion der Zeit t dargestellt.

Die erfindungsgemäße Konzeption resultiert in dem Vorteil, dass die erzeugte Kennlinie unabhängig von Betriebsspannungsschwankungen ist. Zudem werden durch die Definition des optimalen Messzeitpunktes Temperatureffekte bzw. magnetische Sättigungseffekte weitgehend vermieden.

### Bezugszeichen

- 1: Spule
- 2: Spule
- 3: Magnetanker
- 4: ohmscher Widerstand
- 5: ohmscher Widerstand
- UB: Spannungssprung
- U1: Spannung an der Spule 1
- U2: Spannung an der Spule 2
- t_Mess: Messzeitpunkt
- l: Strom
- t: Zeit
- A: Scheitelpunkt

## Patentansprüche

1. Verfahren zur Positionserfassung des zwischen zwei Spulen (1, 2) verschiebbar angeordneten Magnetankers (3) eines elektromagnetischen Aktuators, wobei ein Spannungssprung U_{B} auf die in Reihe geschalteten Spulen (1, 2) des Aktuators gegeben wird, wodurch die beiden Spulen (1, 2) einen Spannungsteiler nach dem Drosselspulenprinzip bilden und wobei die Spannung U₁ an der ersten Spule (1) und die Spannung U₂ an der zweiten Spule (2) gemessen werden, **dadurch gekennzeichnet, dass** aus den Messdaten für die Spannungen an den Spulen (1, 2) der auf die Höhe des Spannungssprungs U_{B} normierte Quotient aus der Differenz ΔU zwischen beiden Spannungswerten und dem Spannungssprung U_{B} berechnet wird, wobei jedem Wert des Quotienten ein bestimmter Ankerhub eineindeutig zugeordnet wird.

2. Verfahren zur Positionserfassung des zwischen zwei Spulen (1, 2) verschiebbar angeordneten Magnetankers (3) eines elektromagnetischen Aktuators, nach Anspruch 1, **dadurch gekennzeichnet, dass** die eineindeutige Zuordnung der Werte des Quotienten zum Ankerhub rechnerisch, mittels einer Simulation oder mittels Versuchen ermittelt wird.

3. Verfahren zur Positionserfassung des zwischen zwei Spulen (1, 2) verschiebbar angeordneten Magnetankers (3) eines elektromagnetischen Aktuators, nach Anspruch 2, **dadurch gekennzeichnet, dass** die Zuordnung der Werte des Quotienten zum Ankerhub in der Steuerung als Kennlinie bzw. in Abhängigkeit vom Messzeitpunkt als Kennfeld abgelegt wird.

4. Verfahren zur Positionserfassung des zwischen zwei Spulen (1, 2) verschiebbar angeordneten Magnetankers (3) eines elektromagnetischen Aktuators, nach Anspruch 1, 2 oder 3, **dadurch gekennzeichnet, dass** die Messung der Spannungen an beiden Spulen (1, 2) zu dem Zeitpunkt t_Mess nach dem Anlegen des Spannungssprungs U_{B} durchgeführt wird, an dem der Gradient des Spannungsverlaufs der Spannungen an beiden Spulen (1, 2) den Wert Null annimmt.

## Claims

1. Method for detecting the position of the magnet armature (3) of an electromagnetic actuator, the said magnet armature being arranged in a movable manner between two coils (1, 2), with a voltage jump U_{B} being applied to the coils (1, 2) of the actuator, the said coils being connected in series, as a result of which the two coils (1, 2) form a voltage divider in line with the induction coil principle, and with the voltage U₁ being measured across the first coil (1) and the voltage U₂ being measured across the second coil (2), **characterized in that** the measurement data for the voltages across the coils (1, 2) is used to calculate the quotient, which is standardized at the level of the voltage jump U_{B}, from the difference ΔU between the two voltage values and the voltage jump U_{B}, with each value of the quotient having a uniquely associated apecific armature stroke.

2. Method for detecting the position of the magnet armature (3) of an electromagnetic actuator, the said magnet armature being arranged in a movable manner between two coils (1, 2), according to Claim 1, **characterized in that** the unique association of the values of the quotient with the armature stroke is determined by calculation, by means of a simulation or by means of experiments.

3. Method for detecting the position of the magnet armature (3) of an electromagnetic actuator, the said magnet armature being arranged in a movable manner between two coils (1, 2), according to Claim 2, **characterized in that** the association of the values of the quotient with the armature stroke is stored in the control means as a characteristic curve or, as a function of the measurement time, as a characteristic map.

4. Method for detecting the position of the magnet armature (3) of an electromagnetic actuator, the said magnet armature being arranged in a movable manner between two coils (1, 2), according to Claim 1, 2 or 3, **characterized in that** the measurement of the voltages across the two coils (1, 2) is carried out at the time t_measure after the voltage jump U_{B} is applied at which the gradient of the voltage profile of the voltages across the two coils (1, 2) assumes the value zero.

## Revendications

1. Procédé de détection de la position de l'armature magnétique (3) d'un actionneur électromagnétique disposée de façon coulissante entre les deux bobines (1, 2), un saut de tension U_{B} étant détecté sur les bobines (1, 2) connectées en série de l'actionneur, les deux bobines (1, 2) formant ainsi un répartiteur de tension d'après le principe des bobines d'arrêt et la tension U₁ étant mesurée au niveau de la première bobine (1) et la tension U₂ étant mesurée au niveau de la deuxième bobine (2), **caractérisé en ce que** le quotient normé à la hauteur du saut de tension U_{B} et correspondant à la différence ΔU entre les deux valeurs de tension et le saut de tension U_{B} est calculé à partir des données mesurées des tensions au niveau des bobines (1, 2), un soulèvement de l'armature défini étant associé de façon univoque à chaque valeur du quotient.

2. Procédé de détection de la position de l'armature magnétique (3) d'un actionneur électromagnétique disposée de façon coulissante entre les deux bobines (1, 2), selon la revendication 1, **caractérisé en ce que** l'association univoque des valeurs du quotient par rapport au soulèvement de l'armature est déterminée par calcul, à l'aide d'une simulation ou à l'aide d'un essai.

3. Procédé de détection de la position de l'armature magnétique (3) d'un actionneur électromagnétique disposée de façon coulissante entre les deux bobines (1, 2), selon la revendication 2, **caractérisé en ce que** l'association des valeurs du quotient par rapport au soulèvement de l'armature est mémorisée dans l'élément de commande sous la forme d'une courbe caractéristique et/ou d'un champ caractéristique dépendant de l'instant mesuré.

4. Procédé de détection de la position de l'armature magnétique (3) d'un actionneur électromagnétique disposée de façon coulissante entre les deux bobines (1, 2), selon la revendication 1, 2 ou 3, **caractérisé en ce que** la valeur de la mesure des tensions au niveau des deux bobines (1, 2), réalisée à l'instant t_Mess après l'application du saut de tension U_{B} correspondant au gradient de la courbe de tension appliquée au niveau des deux bobines (1, 2), est nulle.
